# FASCICULE DE BREVET EUROPEEN

(11) **EP 1 173 906 B1**
(45) Date de publication et mention de la délivrance du brevet: **20.10.2004**
(21) Numéro de dépôt: 00910485.2
(22) Date de dépôt: 29.03.2000
(51) Int. Cl.: H01R 33/96

(54) **DOUILLE DE SECURITE**
SICHERHEITSFASSUNG
SAFETY SOCKET

(30) Priorité: 03.05.1999 EP 99810372; 27.07.1999 CH 138099
(43) Date de publication de la demande: 23.01.2002
(73) Titulaire: Dolsimer Investment S.A., Panama (PA)
(72) Inventeur: BONARD, Yves, CH-1227 Carouge (CH); DAMOND, Jean-Luc, CH-1299 Crans-sur-céligny (CH); MORET, Philippe, CH-1260 Nyon (CH)
(74) Mandataire: Pautex Schneider, Nicole
(86) Numéro de dépôt international: PCT/CH2000/000183
(87) Numéro de publication internationale: WO 2000/067349

(56) Documents cités:
- EP-A- 0 027 244
- EP-A- 0 030 128
- EP-A- 0 744 792
- NL-A- 7 103 222

## Description

La présente invention concerne une douille de sécurité pour une ampoule électrique à culot à vis ou baïonnette.

De nombreux accidents d'électrocution surviennent lorsqu'une douille électrique destinée à recevoir une ampoule électrique n'est pas munie de son ampoule, alors qu'elle est reliée à une ligne d'alimentation sous tension. Les prescriptions de sécurité prévoyant que la tension est appliquée sur le plot de contact central de la douille, un accident peut survenir lorsqu'on introduit à l'intérieur de la douille vide, un doigt ou un outil, comme un tournevis, qui entre en contact avec le plot central de contact.

Dans le cas relativement courant où, suite à un montage par une personne non qualifiée de la douille ou du câble d'alimentation, la tension de phase est appliquée sur le tube de contact de la douille au lieu du plot central, un accident peut très facilement arriver vu que ce tube de contact est relativement peu protégé depuis l'extérieur, vu que normalement il est relié au conducteur neutre.

De même un accident par électrocution peut survenir lorsqu'une ampoule est brisée dans une douille et qu'une portion du circuit électrique de l'ampoule reste sous tension et n'est plus protégée par le verre de l'ampoule. Dans ce cas aussi un contact par un doigt ou un outil peut être dangereux.

Il existe des douilles munies d'un interrupteur, manoeuvrable à la main, permettant d'interrompre le circuit d'alimentation du plot central de contact. Vu que généralement ces interrupteurs sont à rotation, il est impossible pour l'utilisateur de savoir si le circuit d'alimentation du plot central de contact est interrompu ou non. L'interrupteur d'une telle douille est plutôt destiné à allumer ou éteindre l'ampoule plutôt qu'à fonctionner comme sécurité.

La demande EP-A-O.744.792 décrit une douille munie d'un disque de sécurité s'abaissant lors de l'introduction de l'ampoule dans la douille. Le disque de sécurité est muni d'un contact traversant pour assurer la liaison entre le contact de fond de culot de l'ampoule et un plot de contact à la tension de phase. Cette forme d'exécution correspond à l'art antérieur le plus proche de l'invention qui est introduit dans le préambule des revendications indépendantes. Le disque de sécurité est, dans ce document, muni d'un autre contact traversant pour le passage du neutre, ce contact étant mis en liaison avec une lame conductrice flexible appuyant sur le filet du culot de l'ampoule Cette lame conductrice représente un danger pour l'utilisateur, car il est facile, lorsqu'il n'y a aucune ampoule dans la douille, de courber cette lame avec les doigts ou un outil et de la mettre sous tension, notamment dans le cas où les conducteurs de phase et de neutre ont été inversés.

La demande EP-A-0.027.244 décrit une douille munie d'un dispositif de sécurité de construction très compliquée, donc peu fiable d'utilisation. Comme précédemment, une lame conductrice mobile est chargée d'assurer la liaison au neutre avec le même inconvénient que mentionné précédemment.

Un premier but de l'invention est de proposer une douille de sécurité pour une ampoule électrique munie d'un dispositif de sécurité permettant d'empêcher un contact accidentel avec n'importe quelle partie conductrice accessible de la douille.

Un deuxième but de l'invention est de proposer que la douille de sécurité précédente soit munie d'un dispositif de sécurité apte à fonctionner quelle que soit la manière dont ladite douille est reliée au câble d'alimentation.

Un autre but de l'invention est de proposer une douille de sécurité munie d'un dispositif de sécurité de conception simple et fiable à l'utilisation.

Un autre but de l'invention est de proposer une douille de sécurité munie d'un dispositif de sécurité à sécurité redondante.

Encore un autre but de l'invention est de proposer que la douille de sécurité soit munie d'un dispositif de sécurité verrouillable.

On connaît par ailleurs des douilles de transition permettant d'installer une ampoule munie d'un culot ayant un diamètre déterminé dans une douille ayant un diamètre égal ou différent.

Sur cette base, un autre but de l'invention est de proposer une douille de transition munie de l'un ou l'autre des dispositifs de sécurité précédents.

Ces buts sont obtenus par une douille de sécurité telle que définie dans la revendication 1, des formes d'exécution particulières ou variantes étant décrites dans les revendications dépendantes.

Plusieurs formes d'exécution et variantes d'une douille de sécurité selon l'invention sont décrites en détail ci-dessous, cette description, mentionnant encore d'autres avantages de l'invention, étant à considérer en regard du dessin annexé comportant les figures où:
la figure 1 montre schématiquement une portion en coupe d'une douille munie d'un dispositif de sécurité selon la présente invention à l'état de déconnexion,
la figure 2 montre schématiquement la même portion de douille, à l'état connecté lorsqu'une ampoule a été introduite dans la douille,
la figure 3 montre schématiquement une coupe selon la ligne III-III de la figure 1,
la figure 4 montre schématiquement une,portion en coupe d'une douille munie d'un dispositif de sécurité ne faisant pas partie de l'invention à l'état de déconnexion,
la figure 4A montre un détail de la figure précédente,
la figure 5 montre schématiquement la même portion de douille, à l'état connecté lorsqu'une ampoule a été introduite dans la douille,
la figure 6 montre schématiquement une portion en coupe d'une douille munie d'un dispositif de sécurité selon une autre forme d'exécution de la présente invention à l'état de déconnexion,
la figure 7 montre schématiquement une portion en coupe d'une douille munie d'un dispositif de sécurité selon encore une autre forme d'exécution à l'état de déconnexion,
la figure 8 montre schématiquement une première version d'un dispositif de verrouillage d'un dispositif de sécurité pour une douille,
la figure 9 montre schématiquement, selon une coupe partielle en élévation, une deuxième version d'un dispositif de verrouillage d'un dispositif de sécurité pour une douille,
la figure 10 est une coupe partielle en plan selon la ligne X-X de la figure précédente,
la figure 11 montre schématiquement une douille qui n'est pas comprise dans l'étendue de la présente invention, munie de deux dispositifs de sécurité pouvant être ajoutés à la douille de la présente invention.
la figure 12 montre schématiquement une douille de transition munie d'un dispositif de sécurité, et
la figure 13 montre schématiquement une autre douille de transition aussi munie d'un dispositif de sécurité.

Les douilles et dispositifs mentionnés ci-dessous et montrés sur les figures ne sont décrits et représentés que de manière très schématique, essentiellement afin de faire comprendre leur fonctionnement. Les détails de construction et d'exécution, notamment les liaisons électriques entre les divers éléments, ne sont pas décrits dans tous leurs détails étant à portée de l'homme du métier.

De manière conventionnelle, la douille 1 de la figure 1, pour ampoule à culot à vis, comprend un tube métallique fileté 10, inséré dans un support isolant 11 ainsi qu'un plot de contact central 12. Une première borne de contact 100 reçoit le conducteur de neutre du câble d'alimentation de la douille (non représenté), alors qu'une deuxième borne de contact 120 reçoit le conducteur de phase. Habituellement dans les douilles conventionnelles, la borne de contact 120 est directement reliée au plot de contact central 12 alors que la borne de contact 100 est reliée au tube métallique 10.

Les figures 1, 2 et 3 montrent une douille à vis 1 munie d'un dispositif de sécurité 2 selon une première forme d 'exécution, constitué d'un disque de sécurité isolant 20. Dans cette première variante, le plot central de contact 12 est directement relié à la borne 120. Le disque 20 est constitué essentiellement en un matériau isolant et est muni de plusieurs extensions radiales 21, également isolantes, chacune desdites extensions 21 étant logée dans un évidemment 110 du support isolant 11 et/ou du tube fileté 10. Un moyen à ressort 22 est disposé entre le fond de la douille 1 et le disque 20, agissant de manière à éloigner le disque 20 du fond de la douille, respectivement du plot central de contact 12. Des épaulements 111 limitent les évidements 110 vers l'extérieur de la douille, empêchant le disque 20 de sortir de la douille. Le disque isolant 20 comprend une pastille de contact 200, disposée au centre du disque 20 et traversant le disque selon la direction de l'axe longitudinal de la douille.

Le disque 20 comprend, en outre une piste conductrice 201 sur sa face inférieure, isolée relativement à la pastille 200. Un tracé possible de cette piste conductrice 201 est visible sur la figure 3. Le fond de la douille comprend, en plus du plot central 12, relié à la borne 120, deux plots 13 et 14 disposés de part et d'autre du plot central 12, en regard de portions de la piste conductrice 201. Le plot 14 est relié à la borne de neutre 100, alors que le plot 13 est relié au tube fileté 10.

On comprend ainsi que lorsqu'il n'y a pas d'ampoule dans la douille, comme on le voit à la figure 1, le disque 20 est repoussé par le ressort 22, les extensions 21 étant guidées par les évidements 110 et venant en butée contre les épaulements 111, de manière à fermer le fond de la douille, soit d'empêcher que lorsqu'on introduit un doigt ou un outil dans la douille, il n'entre directement en contact avec le plot central 12 sous tension. De la même manière, le circuit de neutre reliant le tube fileté et la borne 100 est interrompu, empêchant en cas d'inversion de la phase et du neutre au montage, qu'une tension apparaisse sur la portion du tube fileté 10 facilement accessible depuis l'extérieur de la douille.

Les parties métalliques facilement accessibles depuis l'extérieur de la douille 1, pastille conductrice 200 et tube conducteur 10, sont ainsi complètement isolées galvaniquement du réseau.

En vissant une ampoule 3 dans la douille, comme on le voit à la figure 2, le contact de fond de culot 31 de son culot 30 repousse le disque 20 vers le fond de la douille, jusqu'à ce que la pastille de contact 200 entre en contact avec le plot central 12 et que simultanément la piste conductrice 201 entre en contact avec les deux plots de contact 13 et 14.

Ainsi, le passage du courant est établi, à partir de la borne de contact 120 sous tension, vers le plot de contact 12 et via la pastille de contact 200 vers le contact de fond de culot 31, le circuit se refermant à partir du culot 30 vers le tube fileté 10 relié au plot de contact 13, puis via la piste conductrice 201 vers le plot de contact 14, lui même relié à la borne de contact 100, au potentiel de neutre.

Des variantes d'exécution sont évidemment possibles pour cette première forme d'exécution du dispositif de sécurité. Par exemple le disque 20 a été représenté sur la figure 3 avec quatre extensions radiales 21, mais il est évident qu'il pourrait en comprendre un nombre différent. De préférence le disque 20 sera muni d'au moins deux extensions radiales 21. De même les moyens à ressort 22 peuvent être disposés différemment de ce qui est représenté ici ou remplacés par tout moyen élastique remplissant la même fonction que celle décrite. D'autre part, les deux plots 13 et 14 peuvent être disposés en des endroits quelconques du fond de la douille, la piste conductrice 201 ayant une forme adaptée pour établir le contact entre ces deux plots.

Un tel dispositif de sécurité, selon la présente invention, peut aussi être adapté pour une douille destinée à recevoir une ampoule à culot à baïonnette. On connaît généralement deux types de douilles pour ampoules à baïonnette : un premier type, généralement utilisé pour une tension alternative, dans lequel on a un plot central de contact, semblable au plot 12 décrit plus haut et un tube de contact lisse ayant électriquement la même fonction que le tube fileté 10 décrit précédemment et un deuxième type, utilisé généralement pour une tension continue, comprenant deux plots de contact disposés côte à côte au fond de la douille. Pour les douilles du premier type (plot central et tube de contact), la construction et le fonctionnement du dispositif de sécurité sont semblables à ce qui à été décrit ci-dessus. Pour les douilles du deuxième type (deux plots de contact côte à côte), le disque 20 comportera deux pastilles de contact traversantes, chacune étant apte à mettre en contact l'un des plots avec le contact de fond de culot correspondant du culot de l'ampoule.

Un dispositif de sécurité qui ne fait pas partie de la présente invention en tant que tel est visible sur les figures 4, 4A et 5.

Dans ce dispositif de sécurité, la liaison électrique entre le tube fileté ou conducteur 10 et la borne de contact 100 n'est pas coupée par le mouvement du disque 20, comme décrit précédemment, mais par un moyen de coupure auxiliaire indépendant 4.

Ce moyen de coupure auxiliaire 4 est constitué, comme on le voit aux figures 4, 4A et 5, d'un levier ou poussoir 40, en matériau isolant, apte à être déplacé radialement dans un perçage 112 aménagé dans le support isolant 11 et le tube conducteur 10. Le perçage 112 débouche dans un logement 113 aménagé dans le support isolant 11. La portion arrière du poussoir 40 comprend une pastille ou un élément de contact 400, une bague d'arrêt 41 et un moyen élastique, par exemple un ressort 42, apte à pousser radialement le poussoir 40 en direction de l'intérieur du tube conducteur 10. Le mouvement de déplacement du poussoir 40 est limité par la bague d'arrêt 41. Une deuxième pastille ou élément de contact 401 est disposée dans le logement 113, en face de la pastille 400. L'une des deux pastilles, de préférence la pastille 401, est directement reliée électriquement à la borne de contact 100, alors que l'autre pastille, de préférence la pastille 400, est directement reliée électriquement au tube conducteur 10.

Ainsi, comme on le voit à la figure 4A, lorsque aucune ampoule n'est introduite dans la douille 1, le ressort 42 repousse le poussoir 40 vers l'intérieur, séparant de ce fait les deux pastilles ou éléments de contact 400 et 401 interrompant le circuit électrique du neutre reliant la borne de contact 100 au tube conducteur 10. Le circuit de phase est interrompu comme précédemment par l'élévation du disque isolant 20.

Comme représenté à la figure 5, lorsqu'une ampoule 3 est introduite dans la douille 1, l'introduction du culot dans le tube 10, repousse d'une part le disque isolant 20 pour l'établissement du circuit de phase, comme décrit précédemment et d'autre part repousse radialement vers l'extérieur le poussoir 40, établissant ainsi le contact électrique du circuit de neutre entre les pastilles ou éléments de contact 400 et 401.

On a donc établissement du circuit de phase et du circuit de neutre lors de l'introduction d'une ampoule dans la douille, de même que coupure de ces deux circuits lors du retrait de l'ampoule, par deux moyens de coupure indépendants.

Une autre forme d'exécution d'une douille de sécurité selon la présente invention est visible à la figure 6.

Cette douille de sécurité comprend les dispositifs décrits précédemment, aménagés de manière à ce que l'on ait une double coupure aussi bien sur le circuit de phase que sur le circuit de neutre. Une telle disposition peut être utile dans certains cas où la douille de sécurité est utilisée en atmosphère ou environnement humide.

La douille est semblable à celle décrite précédemment en regard des figures 1 à 3, si ce n'est qu'elle comporte en plus un dispositif de coupure auxiliaire 4 comme décrit en regard des figures 4 et 5 avec la différence que ce dispositif de coupure auxiliaire est intercalé entre la borne de contact 120 et le plot de contact 12. Ainsi, on a une double coupure du circuit de phase par les pastilles ou éléments de contact 400 et 401 ainsi que par le plot de contact 12 et la pastille de contact 200 et une double coupure du circuit de neutre par le plot 13 et la piste conductrice 201 ainsi qu'entre la même piste conductrice et le plot de contact 14.

La figure 7 montre encore une autre forme d'exécution d'une douille de sécurité dans laquelle le circuit de phase est sécurisé comme précédemment par un premier dispositif de coupure auxiliaire 4 suivi du, disque 20, alors qu'un deuxième dispositif de coupure auxiliaire 4, est intercalé dans le circuit de neutre. On obtient ainsi une sécurité maximum, notamment dans le cas où le disque 20 aurait été forcé ou cassé ainsi que lorsque la douille travaille en atmosphère ou environnement humide.

Comme pour la première forme d'exécution du dispositif de sécurité décrite, les autres forme d'exécution mentionnées peuvent être adaptées aux douilles à baïonnette de l'un ou de l'autre des types décrits.

D'autres dispositions constructives que celles décrites ci-dessus peuvent être envisagées pour un dispositif de sécurité 4 utilisé pour une douille selon les formes d'exécution proposées. Par exemple les moyens à ressort 42 peuvent être disposés différemment de ce qui est montré sur la figure, pouvant être remplacés par tout dispositif élastique ayant un effet équivalent ou alors le même effet de connexion et déconnexion de deux pastilles de contact peut être obtenu par un levier basculant dont une extrémité fait saillie dans le tube fileté ou tout dispositif d'actionnement isolé ayant un effet équivalent. D'autre part, le tube conducteur 10, fileté ou lisse, peut être remplacé par un tube isolant ayant la fonction de fixation de l'ampoule, alors que la fonction d'alimentation électrique peut être obtenue par une languette ou toute portion conductrice disposée sur ledit tube isolant et apte à entrer en contact avec le culot d'une ampoule introduite dans la douille.

Si une douille de sécurité munie d'un dispositif selon l'une ou l'autre des formes d'exécution présentées offre déjà un premier niveau de sécurité en empêchant un contact accidentel direct avec une portion conductrice sous tension de la douille, un dispositif complémentaire de verrouillage du disque 20 en position éloignée du plot central 12 peut être approprié de manière à éviter que le disque 20 ne puisse être déplacé en l'enfonçant avec un doigt ou un outil, sans qu'une ampoule soit introduite dans la douille.

Une première version d'un dispositif de verrouillage 5 est représentée schématiquement en plan sur la figure 3 et en élévation sur la figure 8. Le dispositif de verrouillage 5 est constitué ici d'un levier 50 monté sur un pivot 51 apte à pivoter autour d'un axe 511 perpendiculaire à l'axe longitudinal de la douille ainsi qu'à coulisser le long dudit axe 511. Le levier 50 comprend un épaulement 52 comprenant un plan incliné 520 et un méplat 521 de même qu'un bouton de poussée 510 faisant saillie hors de la paroi externe de la douille. Le dispositif est complété d'un premier moyen élastique, par exemple un ressort 53, schématisé ici par une lame ressort, apte à maintenir le levier 50 en position de verrouillage parallèle à l'axe longitudinal de la douille, ainsi que d'un deuxième moyen élastique, par exemple un ressort 54, apte à repousser radialement le levier 50, respectivement le bouton de poussée 510 vers l'extérieur. Le levier 50 est apte à pivoter d'un angle déterminé autour de l'axe 511 et à coulisser d'une valeur déterminée, dans un logement 114 aménagé à cet effet dans le support isolant 11. L'extension radiale 21 la plus proche du dispositif de verrouillage 5 comprend une échancrure 210, tournée du côté du dispositif de verrouillage et de largeur légèrement supérieure à l'épaisseur du levier 50.

Lorsque une ampoule est disposée dans la douille et qu'elle en est retirée en la dévissant, le disque 20 accompagne le mouvement de retrait du culot de l'ampoule, étant pressé par le ressort 22 vu à la figure 1. Lors de ce déplacement, l'extension radiale 21 rencontre le plan incliné 520 et fait pivoter le levier 50 dans le sens indiqué par les flèches sur la figure 8. Lorsque les extensions radiales 21 du disque 20 arrivent en butée contre les épaulements 111, le levier 50 revient en position de repos sous l'action de la lame ressort 53, le méplat 521 empêchant alors un nouveau déplacement du disque 20 vers le fond de la douille en retenant la portion extrême de l'extension radiale 21, comme on le voit en plan sur la portion inférieure de la figure 3. Le disque 20 est ainsi verrouillé en position telle qu'un contact avec le plot central de contact 12 est impossible. Afin de permettre d'installer une nouvelle ampoule dans la douille, il est nécessaire de déverrouiller le disque 20. Pour ceci, il suffit d'appuyer sur le bouton de poussée 510, ce qui pousse le levier 50 vers l'échancrure 210, comme on le voit sur la portion supérieure de la figure 3. Ainsi le disque 20 est déverrouillé et peut s'abaisser vers le fond de la douille durant l'introduction de l'ampoule afin de permettre la mise en contact du plot central 12 avec le contact de fond de culot de l'ampoule, respectivement les plots 13 et 14 avec la piste conductrice 201. De préférence on disposera deux dispositifs de verrouillage 5, chacun agissant sur une extension radiale, de préférence opposée relativement à l'axe longitudinal de la douille. De cette manière, le disque 20 est maintenu par deux extensions opposées, ce qui évite de le biaiser, le déverrouillage du disque 20 nécessitant alors d'agir en opposition en deux points opposés de la douille.

Selon une autre version d'un dispositif de verrouillage visible sur les figures 9 et 10, le dispositif de verrouillage 6 fonctionne de manière assez semblable à celle qui vient d'être décrite ci-dessus, la différence étant que le déverrouillage se fait automatiquement lors de l'introduction d'une ampoule dans la douille. Pour ceci, le dispositif 6 est muni d'un poussoir 60, semblable au poussoir 40 décrit précédemment en regard de la figure 4, l'extrémité du poussoir 60 disposée dans l'évidemment 113 portant un levier 61 muni comme le levier 50 vu plus haut d'un méplat d'arrêt. Dans ce cas, le déplacement du levier 61 pour déverrouiller le disque 20 se fait radialement vers l'extérieur.

En introduisant une ampoule dans la douille, le culot vient pousser le poussoir 60 vers l'extérieur, en opposition au moyen élastique représenté par le ressort 62, comme décrit plus haut en regard des figures 4 et 5. Le levier 61 est ainsi déplacé vers l'extrémité libre de l'extension 21 ou l'échancrure 210 qui y est aménagée, de manière à libérer l'extension 21 retenue par le méplat, respectivement permettre que le disque 20 se déplace vers le fond de la douille. Lorsqu'on retire l'ampoule, le disque 20 est poussé par le ressort 22 jusqu'à ce que les extensions 21 arrivent en butée contre les épaulements 111, le retrait complet de l'ampoule libérant le poussoir 60, qui sous l'effet du ressort 62 vient bloquer le prolongement 21 sous le méplat du levier 61. Selon cette dernière version, les moyens de verrouillage 6 sont actionnés automatiquement lors de l'introduction ou du retrait d'une ampoule et ne nécessitent donc aucune manipulation pour leur actionnement.

Il est évident que les arêtes des éléments du dispositif de verrouillage en contact opérationnel, par exemple l'arête de l'extension radiale 21 en contact avec le levier 50 ou 61 selon l'une ou l'autre des versions décrites, sont formées, par exemple biseautées ou arrondies, de manière à faciliter le glissement de ces éléments entre eux.

D'autres versions ou variantes du dispositif de verrouillage peuvent être envisagées. Par exemple, les portions supérieures des évidements de guidage 113 peuvent comprendre chacune un évidemment supplémentaire, disposé sur une portion de périphérie de la douille, perpendiculairement à l'évidement de guidage correspondant, le disque 20 comportant en outre au moins un levier de commande, par exemple un prolongement radial d'une extension 21, accessible depuis l'extérieur de la douille, ledit levier permettant, lorsque le disque est en position de butée dans la portion supérieure des évidements de guidage, de le faire pivoter d'une portion de tour de manière à engager les prolongements dans les évidements supplémentaires, de manière à verrouiller le disque, un pivotement en sens contraire permettant de le déverrouiller. Ledit levier peut être actionné manuellement ou à l'aide d'un outil. De même en variante au poussoir 60 des figures 9 et 10, on pourrait avoir par exemple un levier pivotant, commandant le levier 61, et dont une extrémité ferait saillie dans le tube conducteur fileté 10 ou tout autre dispositif d'actionnement isolé.

Il est évident que les versions décrites ci-dessus des moyens de verrouillage du disque 20 peuvent aussi être adaptés à un disque 20 disposé dans une douille à baïonnette selon l'un ou l'autre des types mentionnés plus haut.

On a vu que le dispositif de sécurité 4 comprenant, comme décrit plus haut, un poussoir 40 en saillie à l'intérieur du tube conducteur 10 est de construction assez semblable au dispositif de verrouillage 6 qui vient d'être décrit. On peut donc avantageusement regrouper ces deux dispositifs sous un dispositif commun, l'actionnement du poussoir par l'introduction d'un culot d'ampoule assurant d'une part un contact électrique et déverrouillant d'autre part le disque isolant 20.

La figure 11, qui représente une douille qui n'est pas comprise dans l'invention en tant que telle en raison de l'absence du disque 20, montre un dispositif de sécurité 7 pouvant être ajouté à la douille de la présente invention, destiné à détecter la présence ou l'absence d'une ampoule 3 dans la douille. Dans ce cas, au lieu de détecter la présence ou l'absence du culot 30 dans le tube fileté comme décrit jusqu'à présent le dispositif 7 détecte la présence ou l'absence du verre 32 de l'ampoule 3. Ce dispositif de sécurité est particulièrement utile afin d'empêcher qu'une portion de l'ampoule 3 reste sous tension lorsque le verre 32 est brisé, notamment par vandalisme.

Le dispositif de sécurité 7 est constitué ici d'au moins un levier ou poussoir 70, apte sous l'effet d'un moyen élastique, par exemple un ressort 71, à venlr détecter la présence ou l'absence du verre 32. Dans la douille représentée sur la figure, le poussoir 70 est logé dans un évidemment 115 du support isolant 11 et est apte à coulisser parallèlement à l'axe longitudinal de la douille. Le ressort 71 pousse le poussoir 70 vers l'extérieur, respectivement en direction du verre 32 de manière à ce qu'une première extrémité 72 du poussoir puisse entrer en contact avec le verre 32. L'autre extrémité du poussoir 70 est munie d'un moyen de contact 73 apte à établir une liaison électrique avec un deuxième moyen de contact 74.

On voit sur la figure que l'extrémité 72 du poussoir 70 dessiné sur la partie de gauche ne détecte pas la présence d'un verre 32, faisant que le poussoir est repoussé complètement vers l'extérieur sous l'effet du ressort 71 interrompant la liaison électrique entre les moyens de contact 73 et 74, alors que l'extrémité 72 du poussoir dessiné sur la partie de droite détecte la présence d'un verre 32, faisant que le poussoir est repoussé vers l'intérieur établissant la liaison électrique entre les moyens de contact 73 et 74.

Vu que lorsqu'un verre 32 est brisé, des fragments de verre sont susceptibles de rester attachés au culot 30, il peut être avantageux de disposer plusieurs dispositifs de sécurité 7 aptes à détecter la présence du verre 32 sur la périphérie de la douille, de manière à ce qu'en cas de verre brisé, au moins un poussoir 70 soit actionné pour couper le circuit d'alimentation électrique. Dans ce cas, il est avantageux que les moyens de contact 73 et 74 de chacun des poussoirs 70 soient montés en série, comme représenté sur la figure.

Comme précédemment des variantes d'exécution peuvent être envisagées, notamment le remplacement des poussoirs 70 par des leviers basculants ou autres dispositifs d'actionnement ayant un effet semblable.

La figure 11 montre encore un autre dispositif de sécurité 8, pouvant être ajouté à la douille de la présente invention, indépendant du dispositif de sécurité 7, constitué d'un micro fusible 80 monté sur le circuit reliant la borne de phase 120 et le plot central de contact 12. Le micro fusible 80 peut être changé depuis l'extérieur de la douille.

Une douille de sécurité selon l'une ou l'autre des formes d'exécution ou variantes décrites trouve de nombreuses applications. Par exemple elle peut être utilisée comme douille montée sur un luminaire destiné à une chambre d'enfants. Plusieurs douilles de sécurité peuvent aussi être montées en parallèle, ou en série dans le cas d'un courant d'alimentation continu, de manière à former une guirlande lumineuse, pour une décoration ou pour la protection d'un chantier par exemple. Dans ce cas, ces guirlandes étant assez souvent soumises à du vandalisme, une électrocution ultérieure peut ainsi être évitée.

La figure 12 montre une douille de transition 9 comprenant un premier tube fileté conducteur 90, à l'intérieur duquel on a un corps isolant 91 et un deuxième tube fileté conducteur 92. Dans ce type de douille de transition, l'ampoule dont le diamètre de culot est adapté au diamètre du deuxième tube fileté 92 est vissée dans ce deuxième tube fileté alors que la douille de transition elle-même est vissée dans une autre douille adaptée au diamètre du premier tube fileté 90. Dans les douilles de transition connues, les deux tubes filetés 90 et 92 sont directement reliés électriquement et le plot central de contact 12 est directement relié électriquement au contact de fond de culot 93. Une telle douille de transition permet de disposer une ampoule ayant un culot correspondant au diamètre du deuxième tube fileté 92 dans une douille ayant un diamètre correspondant à celui du premier tube fileté 90.

Sur la douille de transition de sécurité 9 de la figure 12 on a disposé, à titre d'exemple, un dispositif de sécurité 2 correspondant à la première forme d'exécution décrite précédemment, soit un disque 20 muni de sa pastille de contact 200 ainsi que de la piste conductrice 201 et fonctionnant exactement comme décrit plus haut. Dans ce cas, la borne de contact de phase 120 est remplacée par le contact de fond de culot 93, alors que la borne de contact de neutre 100 est remplacée par le premier tube fileté conducteur 90.

La douille de transition 9 de la figure 13 est différente de celle qui vient juste d'être décrite dans la mesure où le diamètre du premier tube fileté 90 correspond à celui du deuxième tube fileté 92. Une telle douille de transition n'aurait aucune utilité en elle-même, à moins d'être munie d'un dispositif de sécurité selon l'une ou l'autre des formes d'exécution ou variantes décrites précédemment. Une telle douille de transition permet donc de transformer une douille normale en douille de sécurité. Dans le cas de la figure 12, et à titre d'exemple, le dispositif de sécurité est semblable à celui décrit en regard des figures 4 et 5, si ce n'est que la borne de contact de phase 120 est remplacée par le contact de fond de culot 93, alors que la borne de contact de neutre 100 est remplacée par le premier tube fileté conducteur 90.

On doit comprendre ici qu'une douille de transition 9, de n'importe quel type, soit avec ou sans variation de diamètre, peut être équipée d'un ou plusieurs dispositifs de sécurité tels que décrit précédemment, selon l'une ou l'autre des formes d'exécution ou variantes mentionnées pour une douille de sécurité.

De préférence une douille de transition 9, de n'importe quel type, sera munie d'un moyen de blocage de technique connue, schématisé en 900 sur les figures 12 et 13, permettant lorsque douille de transition est montée dans une autre douille, de rendre cet assemblage indémontable ou plus difficilement démontable.

L'homme du métier saura adapter l'enseignement apporté ici concernant les douilles de transition munies de culots à vis, à des douilles de transition munies de culots à baïonnette. L'adaptation de cet enseignement à des douilles de transition permettant de passer d'une douille à vis à un culot de lampe à baïonnette ou vice-versa est aussi évidente.

Les douilles de sécurité ou de transition décrites ici s'appliquent particulièrement bien à des installations fonctionnant à tension usuelle normalisée, par exemple à 220V, mais elles pourraient aussi être utilisées pour des installations fonctionnant à tension plus élevée ou moins élevée, ainsi qu'à toutes les fréquences usuelles.

## Revendications

1. Douille (1 ;9) pour une ampoule électrique comprenant un premier circuit d'alimentation électrique, notamment d'alimentation d'une tension de phase, comprenant au moins un premier plot de contact (12) disposé au fond de la douille et une première pièce de contact (120 ;93), ainsi qu'un deuxième circuit d'alimentation électrique, notamment d'alimentation d'un neutre, comprenant au moins un tube de fixation comprenant au moins une portion conductrice (10 ;92) inséré dans un support isolant (11 ;91) et une deuxième pièce de contact (100 ;90), ladite douille comprenant en outre un dispositif de sécurité (2) apte à détecter la présence ou l'absence d'une ampoule électrique (3) dans ladite douille, comprenant un disque (20) en matériau isolant muni d'une pluralité d'extensions radiales (21), ledit disque étant disposé dans ladite douille de manière à ce que le plan dudit disque soit essentiellement perpendiculaire à l'axe longitudinal de la douille (1), ledit disque étant apte à coulisser selon la direction dudit axe longitudinal de la douille, étant pressé par un moyen élastique (22) pour s'éloigner du fond de la douille, lesdites extensions radiales (21) étant aptes à coulisser dans des évidements (110) aménagés dans la douille de manière à guider ledit disque, une butée (111) étant prévue dans au moins un évidemment (110) de manière à limiter le coulissement du disque (20) vers l'extérieur de la douille, ledit disque comportant en outre au moins une pastille conductrice (200) traversant ledit disque apte à établir un contact électrique entre le premier plot de contact (12) et un contact (31) de fond de culot de l'ampoule électrique lorsque le disque (20) est pressé contre le fond de la douille par ladite ampoule introduite dans la douille,
**caractérisée en ce que**
ledit disque (20) comprend en outre une piste conductrice (201), isolée de la pastille conductrice (200) et disposée sur la face dudit disque faisant face au fond de la douille, ledit fond de douille comprenant en outre deux autres plots de contact (13,14) disposés chacun en regard d'une portion de ladite piste conductrice, un premier desdits autres plots de contact (13) étant relié électriquement à la portion conductrice (10 ;92) du tube support.

2. Douille selon la revendication 1, **caractérisée en ce que** le premier plot de contact (12) est relié électriquement à la première pièce de contact (120 ;93).

3. Douille selon la revendication 1, **caractérisée en ce qu'**elle comprend encore un autre dispositif de sécurité (4) comprenant un dispositif d'actionnement isolé (40) possédant une première extrémité faisant saillie à l'intérieur de la douille et une deuxième extrémité disposée dans un évidemment (113) du support isolant et munie d'une première pastille de contact (400), une deuxième pastille de contact (401) étant disposée dans ledit évidemment (113) en regard de ladite première pastille de contact (400), des moyens élastiques (42) étant prévus pour écarter lesdites pastilles de contact l'une de l'autre, l'introduction d'un culot (30) d'une ampoule électrique (3) dans ladite douille actionnant ledit dispositif d'actionnement isolé, mettant ainsi en contact des deux dites pastilles de contact (400,401), une première desdites pastilles (400) étant reliée électriquement au premier plot de contact (12) alors que la deuxième desdites pastilles (401) est reliée électriquement à la première pièce de contact (120 ;93).

4. Douille selon l'une des revendication 1 ou 3, **caractérisée en ce que** le deuxième desdits autres plots de contact (14) est relié électriquement à la deuxième pièce de contact (100 ;90).

5. Douille selon l'une des revendications 1 ou 3, **caractérisée en ce qu'**elle comprend encore un autre dispositif de sécurité (4) comprenant un dispositif d'actionnement isolé (40) possédant une première extrémité faisant saillie à l'intérieur de la douille et une deuxième extrémité disposée dans un évidemment (113) du support isolant et munie d'une première pastille de contact (400), une deuxième pastille de contact (401) étant disposée dans ledit évidemment (113) en regard de ladite première pastille de contact (400), des moyens élastiques (42) étant prévus pour écarter lesdites pastilles de contact l'une de l'autre, l'introduction d'un culot (30) d'une ampoule électrique (3) dans ladite douille actionnant ledit dispositif d'actionnement isolé, mettant ainsi en contact des deux dites pastilles de contact (400,401), une première desdites pastilles (400) étant reliée électriquement au deuxième desdits autre plot de contact (14) alors que la deuxième desdites pastilles (401) est reliée électriquement à la deuxième pièce de contact (100 ;90).

6. Douille selon l'une des revendications précédentes,
**caractérisée en ce qu'**elle comprend en outre au moins un dispositif de verrouillage (5;6) apte à verrouiller ledit disque (20) en position éloignée du fond de la douille.

7. Douille selon la revendication 6, **caractérisée en ce que** le déverrouillage du dispositif de verrouillage (5) est commandé manuellement.

8. Douille selon la revendication 7, **caractérisée en ce que** ledit dispositif de verrouillage comprend un levier (50) monté en pivotement sur un pivot (51) essentiellement perpendiculaire à l'axe longitudinal de la douille, ledit levier comprenant plan incliné (520) coopérant avec une arête d'une portion de l'extension radiale (21) associée audit dispositif de verrouillage pour faire pivoter ledit levier lors du déplacement du disque (20) sous l'action du moyen élastique (22) ainsi qu'un méplat (521) faisant office de butée contre une portion de ladite extension radiale (21) afin de verrouiller le disque en position éloignée du fond de la douille, ledit levier étant en outre mobile selon une direction essentiellement radiale relativement à l'axe longitudinal de la douille sous l'action d'un moyen d'actionnement (510) disposé à l'extérieur de la douille, apte à faire coulisser ledit levier le long de l'extension radiale jusqu'à ce qu'il arrive en face d'une échancrure (210) de ladite extension radiale, déverrouillant ainsi le disque.

9. Douille selon la revendication 6 **caractérisée en ce que** le déverrouillage du dispositif de verrouillage (6) est commandé automatiquement lors de l'introduction d'une ampoule dans la douille.

10. Douille selon la revendication 9, **caractérisée en ce que** ledit dispositif de verrouillage comprend au moins un levier (61) mobile selon une direction essentiellement radiale relativement à l'axe longitudinal de la douille sous l'action d'un moyen d'actionnement (60) disposé à l'intérieur de la douille, apte à faire coulisser ledit levier le long d'une extension radiale jusqu'à ce qu'il arrive en face d'une échancrure (210) ou une extrémité de ladite extension radiale, déverrouillant ainsi le disque.

11. Douille selon l'une des revendications précédentes,
**caractérisée en ce qu'**elle comprend en outre un dispositif de sécurité (7) apte à détecter la présence ou l'absence du verre (32) d'une ampoule électrique (3) sur ladite douille et à interrompre au moins le circuit électrique reliant la première pièce de contact (120 ;93) et le premier plot de contact (12) lorsque il a détecté l'absence dudit verre d'une ampoule électrique.

12. Douille selon la revendication 11, **caractérisée en ce que** ledit dispositif de sécurité comprend au moins un poussoir (70) apte à coulisser parallèlement à l'axe longitudinal de la douille dans un évidemment (115) du support isolant (11), un moyen élastique (71) étant apte à pousser une première extrémité (72) dudit poussoir hors de ladite douille, de manière à détecter la présence ou l'absence dudit verre (32), l'autre extrémité dudit poussoir étant munie d'un premier moyen de contact (73) coopérant avec un deuxième moyen de contact (74) fixe, lesdits moyens de contact fermant le circuit d'alimentation du premier plot de contact (12) depuis ladite première pièce de contact (120 ;93) lorsque ladite première extrémité (72) de poussoir (70) a détecté la présence d'un verre (32) sur la douille et ouvrant ledit circuit d'alimentation lorsque ladite première extrémité (72) de poussoir (70) a détecté l'absence d'un verre (32) sur la douille.

13. Douille selon la revendication 12, **caractérisée en ce qu'**elle comprend une pluralité desdits poussoirs (70) répartis sur le pourtour d'extrémité de la douille, lesdits moyens de contact (73,74) de chacun desdits poussoirs étant montés en série entre ladite première pièce de contact (120 ;93) et ledit premier plot de contact (12).

14. Douille selon l'une des revendications précédentes,
**caractérisée en ce qu'**elle comprend en outre un logement pour un micro fusible (80) disposé dans le circuit d'alimentation du premier plot de contact (12).

15. Douille selon l'une des revendications précédentes,
**caractérisée en ce que** la première pièce de contact correspond à une borne de contact (120) apte à recevoir un premier fil électrique d'alimentation et **en ce que** la deuxième pièce de contact correspond à une borne de contact (100) apte à recevoir un deuxième fil d'alimentation électrique.

16. Douille selon l'une des revendications 1 à 14, **caractérisée en ce qu'**elle est constituée en douille de transition comportant notamment une tube conducteur extérieur (90) et un contact de fond de culot extérieur (93), ainsi qu'un tube conducteur intérieur (92) et au moins un premier plot de contact (12), la première pièce de contact correspondant audit contact de fond de culot (93) alors que la deuxième pièce de contact correspond audit tube conducteur extérieur (90).

17. Douille selon la revendication 16, **caractérisée en ce que** au moins l'un des tubes conducteurs extérieur (90) ou intérieur (92) est un tube conducteur fileté.

18. Douille selon l'une des revendications 16 ou 17, **caractérisée en ce que** au moins l'un des tubes conducteurs extérieur (90) ou intérieur (92) correspond à un culot à baïonnette.

19. Douille selon l'une des revendications 16 à 17, **caractérisée en ce qu'**elle comprend en outre un moyen de blocage(900) apte à bloquer la douille de transition montée sur une autre douille.

20. Dispositif lumineux muni d'au moins une douille de sécurité selon l'une des revendications précédentes.

## Patentansprüche

1. Fassung (1;9) für eine elektrische G lühlampe mit e iner e rsten e lektrischen Zuführung, insbesondere einer Leitung für Phasenspannung, mit zumindest einem ersten, am Boden der Fassung angeordneten Kontaktelement (12) und mit einem ersten Kontaktstück (120; 93), sowie mit einer zweiten elektrischen Zuführung, insbesondere einem Nullleiter, mit zumindest einer in einen isolierenden Halter (11; 91) eingesetzten Befestigungshülse, die zumindest einen leitenden Abschnitt (10; 92) umfasst, sowie mit einem zweiten Kontaktstück (100; 90), wobei die Fassung ausserdem eine Sicherheitsvorrichtung (2), die in der Lage ist, das Vorhandensein oder Nichtvorhandensein einer elektrischen Glühlampe (3) in dieser Fassung zu erkennen, und eine Scheibe (20) aus isolierendem Werkstoff umfasst, die mit einer Mehrzahl von radialen,Verlängerungen (21) versehen und so in der Fassung angeordnet ist, dass die Ebene der Scheibe im Wesentlichen senkrecht zur Längsachse der Fassung (1) ist, wobei die Scheibe in der Lage ist, in der Richtung dieser Längsachse der Fassung zu gleiten, und durch ein elastisches Organ (22) vom Boden der Fassung weggedrückt wird, während die radialen Verlängerungen (21) in der Lage sind, in Aussparungen (110) zu gleiten, die so in die Fassung eingelassen sind, dass sie die Scheibe führen, wobei ein Anschlag (111) in zumindest einer Einsparung (110) so angeordnet ist, dass er die Gleitbewegung der Scheibe (20) zur Aussenseite der Fassung hin begrenzt, während die Scheibe weiter zumindest ein leitendes Plättchen (200) umfasst, das die Scheibe durchquert und in der Lage ist, eine elektrische Verbindung zwischen dem ersten Kontaktelement (12) und einem Kontakt (31) am Boden des Sockels der elektrischen Glühlampe herzustellen, wenn die Scheibe (20) durch diese, in die Fassung eingeführte Glühlampe gegen den Boden der Fassung gedrückt wird,
**dadurch gekennzeichnet, dass**
die Scheibe (20) ausserdem eine vom leitenden Plättchen (20) isolierte Leiterbahn (201) umfasst, die auf der Seite der Scheibe angeordnet ist, die dem Boden der Fassung zugewandt ist, wobei der Boden der Fassung ausserdem zwei weitere Kontaktelemente (13, 14) umfasst, deren jedes einem Abschnitt dieser Leiterbahn zugewandt ist, und wobei ein erstes dieser weiteren Kontaktelemente (13) elektrisch mit dem leitenden Abschnitt (10; 92) der tragenden Hülse verbunden ist.

2. Fassung nach Anspruch 1, **dadurch gekennzeichnet, dass** das erste Kontaktelement (12) elektrisch mit dem ersten Kontaktstück (120; 93) verbunden ist.

3. Fassung nach Anspruch 1, **dadurch gekennzeichnet, dass** sie noch eine weitere Sicherheitsvorrichtung (4) umfasst, die eine isolierte Betätigungsvorrichtung (40) umfasst, die ein erstes Ende besitzt, das im Inneren der Fassung hervorspringt, sowie ein zweites Ende, das in einer Aussparung (113) des isolierenden Halters angeordnet und mit einem ersten Kontaktplättchen (400) versehen ist, wobei ein zweites Kontaktplättchen (401) dem ersten Kontaktplättchen (400) zugewandt in dieser Aussparung (113) angeordnet ist und elastische Organe (42) vorgesehen sind, um diese Kontaktplättchen auseinanderzuhalten, während durch die Einführung eines Sockels (30) einer elektrischen Glühlampe (3) in die Fassung die isolierte Betätigungsvorrichtung betätigt wird und so die beiden Kontaktplättchen (400, 401) miteinander in Berührung gebracht werden, wobei ein erstes der Kontaktplättchen (400) elektrisch mit dem ersten Kontaktelement (12) verbunden ist, während das zweite der Kontaktplättchen (401) elektrisch mit dem ersten Kontaktstück (120; 93) verbunden ist.

4. Fassung nach einem der Ansprüche 1 oder 3, **dadurch gekennzeichnet, dass** das zweite der weiteren Kontaktelemente (14) elektrisch mit dem zweiten Kontaktstück (100; 90) verbunden ist.

5. Fassung nach einem der Ansprüche 1 oder 3, **dadurch gekennzeichnet, dass** sie noch eine weitere Sicherheitsvorrichtung (4) umfasst, die eine isolierte Betätigungsvorrichtung (40) umfasst, die ein erstes Ende besitzt, das im Inneren der Fassung hervorspringt, sowie ein zweites Ende, das in einer Aussparung (113) des isolierenden Halters angeordnet und mit einem ersten Kontaktplättchen (400) versehen ist, wobei ein zweites Kontaktplättchen (401) dem ersten Kontaktplättchen (400) zugewandt in dieser Aussparung (113) angeordnet ist und elastische Organe (42) vorgesehen sind, um diese Kontaktplättchen auseinanderzuhalten, während durch die Einführung eines Sockels (30) einer elektrischen Glühlampe (3) in die Fassung die isolierte Betätigungsvorrichtung betätigt wird und so die beiden Kontaktplättchen (400, 401) miteinander in Berührung gebracht werden, wobei ein erstes der Kontaktplättchen (400) elektrisch mit dem zweiten der weiteren Kontaktelemente (14) verbunden ist, während das zweite der Kontaktplättchen (401) elektrisch mit dem zweiten Kontaktstück (100; 90) verbunden ist.

6. Fassung nach einem der vorangehenden Ansprüche, **dadurch gekennzeichnet, dass** sie ausserdem zumindest eine Verriegelungsvorrichtung (5; 6) umfasst, die in der Lage ist, die Scheibe (20) in der vom Boden der Fassung abgehobenen Stellung zu verriegeln.

7. Fassung nach Anspruch 6, **dadurch gekennzeichnet, dass** die Entriegelung der Verriegelungsvorrichtung (5) von Hand gesteuert wird.

8. Fassung nach Anspruch 7, **dadurch gekennzeichnet, dass** die Verriegelungsvorrichtung einen Hebel (50) umfasst, der schwenkbar auf eine Achse (51) montiert ist, die im Wesentlichen senkrecht zur Längsachse der Fassung ist, wobei der Hebel eine schiefe Ebene (520), d ie m it e iner K ante e ines Abschnitts e iner r adialen V erlängerung ( 21 ) z u-sammenwirkt, die mit der Verriegelungsvorrichtung verbunden ist, um bei Verschiebung der Scheibe (20) unter der Einwirkung des elastischen Organs (22) den Hebel zum Schwenken zu bringen, sowie eine Abflachung (521) umfasst, die als Anschlag für einen Abschnitt dieser radialen Verlängerung (21) dient, um die Scheibe in der vom Boden der Fassung abgehobenen Position zu verriegeln, wobei der Hebel ausserdem in einer im Wesentlichen radialen Richtung relativ zur Längsachse der Fassung unter der Einwirkung eines Betätigungsorgans (510) bewegt werden kann, das an der Aussenseite der Fassung angeordnet und in der Lage ist, den Hebel entlang der radialen Verlängerung gleiten zu lassen, bis er vor einer Kerbe (210) dieser radialen Verlängerung anlangt und so die Scheibe entriegelt.

9. Fassung nach Anspruch 6, **dadurch gekennzeichnet, dass** die Entriegelung des Verriegelungsorgans (6) automatisch mit der Einführung einer Glühlampe in die Fassung gesteuert wird.

10. Fassung nach Anspruch 9, **dadurch gekennzeichnet, dass** die Verriegelungseinrichtung zumindest einen Hebel (61) umfasst, der in einer im Wesentlichen radialen Richtung relativ zur Längsachse der Fassung unter der Einwirkung eines Betätigungsorgans (60) bewegt werden kann, das im Inneren der Fassung angeordnet und in der Lage ist, den Hebel entlang einer radialen Verlängerung gleiten zu lassen, bis er vor einer Kerbe (210) oder einem Ende dieser radialen Verlängerung anlangt und so die Scheibe entriegelt.

11. Fassung nach einem der vorangehenden Ansprüche, **dadurch gekennzeichnet, dass** sie ausserdem eine Sicherheitsvorrichtung (7) umfasst, die in der Lage ist, das Vorhandensein oder Nichtvorhandensein des Glases (32) einer elektrischen Glühlampe (3) auf dieser Fassung zu erkennen und zumindest die elektrische Leitung, die das erste Kontaktstück (120; 93) mit dem ersten Kontaktelement (12) verbindet, unterbricht, wenn sie das Nichtvorhandensein dieses Glases einer elektrischen Glühlampe erkannt hat.

12. Fassung nach Anspruch 11, **dadurch gekennzeichnet, dass** die Sicherheitsvorrichtung zumindest einen Drücker (70) umfasst, der in der Lage ist, parallel zur Längsachse der Fassung in einer Aussparung (115) des isolierenden Halters (11) zu gleiten, wobei ein elastisches Organ (71) in der Lage ist, ein erstes Ende (72) des Drückers aus der Fassung herauszudrücken, so dass das Vorhandensein oder Nichtvorhandensein des Glases (32) erkannt werden kann, während das andere Ende des Drückers mit einem ersten Kontaktorgan (73) versehen ist, das mit einem zweiten, feststehenden Kontaktorgan (74) zusammenwirkt, wobei diese Kontaktorgane den Zuführungsstromkreis des ersten Kontaktelements (12) am ersten Kontaktstück (120; 93) schliessen, wenn das erste Ende (72) des Drückers (70) das Vorhandensein von Glas (32) auf der Fassung erkannt hat, aber diesen Kreis öffnen, wenn das erste Ende (72) des Drückers (70) das Nichtvorhandensein von Glas (32) auf der Fassung erkannt hat.

13. Fassung nach Anspruch 12, **dadurch gekennzeichnet**, das sie, verteilt über den Umfang des Endes der Fassung, eine Mehrzahl dieser Drücker (70) umfasst, wobei die Kontaktorgane (73, 74) jedes dieser Drücker zwischen dem ersten Kontaktstück (120; 93) und dem ersten Kontaktelement (12) in Reihe montiert sind.

14. Fassung nach einem der vorangehenden Ansprüche, **dadurch gekennzeichnet, dass** sie ausserdem einen Sitz für eine Feinsicherung (80) umfasst, die in der Zuführung des ersten Kontaktelements (12) angeordnet ist.

15. Fassung nach einem der vorangehenden Ansprüche, **dadurch gekennzeichnet, dass** das erste Kontaktstück einer Kontaktklemme (120) entspricht, die in der Lage ist, einen ersten elektrischen Zuführungsdraht aufzunehmen, und dadurch, dass das zweite Kontaktstück einer Kontaktklemme (100) entspricht, die in der Lage ist, einen zweiten elektrischen Zuführungsdraht aufzunehmen.

16. Fassung nach einem der Ansprüche 1 bis 14, **dadurch gekennzeichnet, dass** sie als eine Übergangsfassung aufgebaut ist, die insbesondere eine äussere leitende Hülse (90) und einen Bodenkontakt des äusseren Sockels (93) sowie eine innere leitende Hülse (92) und zumindest ein erstes Kontaktelement (12) umfasst, wobei das erste Kontaktstück dem Bodenkontakt des Sockels (93) entspricht, während das zweite Kontaktstück der äusseren leitenden Hülse (90) entspricht.

17. Fassung nach Anspruch 16, **dadurch gekennzeichnet, dass** zumindest entweder die äussere leitende Hülse (90) oder die innere leitende Hülse (92) ein leitendes Gewinderohr ist.

18. Fassung nach einem der Ansprüche 16 oder 17, **dadurch gekennzeichnet, dass** zumindest entweder die äussere leitende Hülse (90) oder die innere leitende Hülse (92) einer Bajonettfassung entspricht.

19. Fassung nach einem der Ansprüche 16 oder 17, **dadurch gekennzeichnet, dass** sie ausserdem ein Sperrorgan (900) umfasst, das in der Lage ist, die auf eine andere Fassung montierte Übergangsfassung zu blockieren.

20. Leuchtvorrichtung, mit zumindest einer Sicherheitsfassung gemäss einem der vorangehenden Ansprüche versehen.

## Claims

1. A socket (1; 9) for an electric light bulb including a first electric supply circuit, in particular a phase voltage supply, comprising at least a first contact block (12) provided at the bottom of the socket and a first contact piece (120; 93), as well as a second electric supply circuit, in particular a neutral supply, comprising at least a fixing tube comprising at least one conductive portion (10; 92) fitted into an insulating support (11; 91) and a second contact piece (100; 90), said socket further comprising a safety device (2) able to detect the presence or the absence of a light bulb (3) in said socket, comprising a disc (20) made of an insulating material and provided with a plurality of radial extensions (21), said disc being fitted into said socket so that the plan of said disc is essentially perpendicular to the longitudinal axis of the socket (1), said disc being able to slide along the direction of said longitudinal axis of the socket, being pushed by an elastic means (22) to move away from the bottom of the socket, said radial extensions (21) being adapted to slide into recesses (110) provided within the socket in order to guide said disc, an abutment (111) being provided in at least one recess (110) in order to restrict the sliding of the disc (20) towards the exterior of the socket, said disc further comprising at least one conductive capsule (200) traversing the disc and able to establish an electric contact between the first contact block (12) and a cap bottom contact (31) of the light bulb when the disc (20) is pushed against the bottom of the socket by said light bulb fitted into the socket,
**characterized in that**
said disc (20) further comprises a conductive pathway (201) insulated from the conductive capsule (200) and provided on the face of said disc facing the bottom of the socket, said bottom of the socket further comprising two additional contact blocks (13, 14) each provided opposite a portion of said conductive pathway, a first of said additional contact blocks (13) being electrically connected to the conductive portion (10; 92) of the support tube.

2. The socket according to claim 1, **characterized in that** the first contact block (12) is electrically connected to the first contact piece (120; 93).

3. The socket according to claim 1, **characterized in that** it further includes an additional safety device (4) comprising an insulated actuating device (40) having a first extremity protruding in the interior of the socket and a second extremity provided within a recess (113) of the insulating support and provided with a first contact capsule (400), a second contact capsule (401) being disposed in said recess (113) opposite said first contact capsule (400), elastic means (42) being provided to separate said contact capsules from each other; the fitting of a cap (30) of a light bulb (3) into said socket actuating said insulated actuating device, thus putting into contact the two said contact capsules (400, 401), a first of said capsules (400) being electrically connected to the first contact block (12) whereas the second of said capsules (401) is electrically connected to the first contact piece (120; 93).

4. The socket according to anyone of claim 1 or 3, **characterized in that** the second of said additional contact blocks (14) is electrically connected to the second contact piece (100; 90).

5. The socket according to anyone of claim 1 or 3, **characterized in that** it further includes an additional safety device (4) comprising an insulated actuating device (40) having a first extremity protruding in the interior of the socket and a second extremity provided within a recess (113) of the insulating support and provided with a first contact capsule (400), a second contact capsule (401) being disposed in the said recess (113) opposite said first contact capsule (400), elastic means (42) being provided to separate said contact capsules from each other, the fitting of a cap (30) of a light bulb (3) into said socket actuating said insulated actuating device, thus putting into contact the two said contact capsules (400, 401), a first of said capsules (400) being electrically connected to the second one of said additional contact blocks (14) whereas the second of said capsules (401) is electrically connected to the first contact piece (100; 90).

6. The socket according to anyone of the preceding claims, **characterized in that** it further includes at least one locking device (5; 6) able to lock said disc (20) in a position remote from the bottom of the socket.

7. The socket according to claim 6, **characterized in that** the releasing of the locking device (5) is manually controlled.

8. The socket according to claim 7, **characterized in that** said locking device comprises a lever (50) swivellingly mounted on a pivot (51) essentially perpendicular to the longitudinal axis of the socket, said lever including an inclined plane (520) cooperating with an edge of a portion of the radial extension (21) associated to the locking device to make the lever swivel during the moving of the disc (20) under the action of the elastic means (22) as well as a flat part (521) acting as an abutment against a portion of said radial extension (21) in order to lock the disc in a position remote from the bottom of the socket, said lever being further movable according to a direction essentially radial relative to the longitudinal axis of the socket under the action of an actuating means (510) disposed at the exterior of the socket, able to cause the lever to slide along the radial extension until it faces an indentation (210) or an extremity of said radial extension, thus releasing the disc.

9. The socket according to claim 6, **characterized in that** the releasing of the locking device (6) is automatically controlled during the fitting of a light bulb into the socket.

10. The socket according to claim 9, **characterized in that** said locking device comprises at least a lever (61) movable according to a direction essentially radial relative to the longitudinal axis of the socket under the action of an actuating means (60) arranged inside the socket, able to cause the lever to slide along the radial extension until it faces an indentation (210) or an extremity of said radial extension (210), thus releasing the disc.

11. The socket according to anyone of the preceding claims, **characterized in that** it further includes a safety device (7) able to detect a presence or the absence of the glass (32) of a light bulb (3) on said socket and to cut-off at least the electric circuit connecting the first contact piece (120; 93) and the first contact block (12) when it has detected the absence of said light bulb glass.

12. The socket according to claim 11, **characterized in that** said safety device includes at least a pushbutton (70) able to slide parallel to the longitudinal axis of the socket into a recess (115) of the insulating support (11), an elastic means able to push a first extremity (72) of said pushbutton outside of said socket to detect the presence or the absence of said glass (32), the other extremity of said pushbutton being provided with a first contact means (73) cooperating with a fixed second contact means (74), said contact means closing the supply circuit of the first contact block (12) from said first contact piece (120; 93) when said first extremity (72) of the pushbutton (70) has detected the presence of a glass (32) on the socket and opening said supply circuit when said first extremity (72) of the pushbutton (70) has detected the absence of a glass (32) on the socket.

13. The socket according to claim 12, **characterized in that** it comprises a plurality of said pushbuttons (70) distributed on the outer periphery of the socket, said contact means (73, 74) of each of said pushbuttons being mounted in series with said first contact piece (120; 93) and said first contact block (12).

14. The socket according to anyone of the preceding claims, **characterized in that** it further comprises a housing for a micro-fuse (80) provided in the supply circuit of the first contact block (12).

15. The socket according to anyone of the preceding claims, **characterized in that** the first contact piece corresponds to a contact terminal (120) able to receive a first electric supply wire and **in that** the second contact piece corresponds to a contact terminal (100) able to receive a second electric supply wire.

16. The socket according to anyone of claims 1 to 14, **characterized in that** it is provided as a transition socket comprising in particular an external conductive tube (90) and an external cap bottom contact (93) as well as an internal conductive tube (92) and at least a first contact block (12), the first contact piece corresponding to said cap bottom contact (93) while the second contact piece corresponds to said external conductive tube (90).

17. The socket according to claim 16, **characterized in that** at least one of the external or internal conductive tubes (90, 92) is a threaded conductive tube.

18. The socket according to anyone of claim 16 or 17, **characterized in that** at least one of the external or internal conductive tubes (90, 92) corresponds to a bayonet cap.

19. The socket according to anyone of claims 16 to 17, **characterized in that** it further comprises a locking means (900) able to lock the transition socket mounted on another socket.

20. Light means provided with at least a safety socket according to anyone of the preceding claims.
